# EUROPÄISCHE PATENTSCHRIFT

(11) **EP 1 086 805 B1**
(45) Veröffentlichungstag und Bekanntmachung des Hinweises auf die Patenterteilung: **10.11.2004**
(21) Anmeldenummer: 00118589.1
(22) Anmeldetag: 28.08.2000
(51) Int. Cl.: B31F 1/28, B05C 1/08

(54) **Maschine zur Herstellung einer Wellpappebahn sowie ein Verfahren zur Kalibrierung des Beleimungsspaltes einer solchen Maschine**
Machine for producing corrugated board and method of calibrating the glue applicator gap in such a machine
Machine pour la fabrication du carton ondulé ainsi qu'un méthode de calibration l'emprise d'un dispositif d'encollage utilisé dans une telle machine

(30) Priorität: 22.09.1999 DE 19945388; 18.07.2000 DE 10034780
(43) Veröffentlichungstag der Anmeldung: 28.03.2001
(73) Patentinhaber: BHS CORRUGATED MASCHINEN- UND ANLAGENBAU GmbH, 92729 Weiherhammer (DE)
(72) Erfinder: Mensing, Hermann-Josef, 92729 Weiherhammer (DE); Sternitzke, Reinhard, 92700 Kaltenbrunn (DE); Puff, Josef, 92648 Vohenstrauss (DE)
(74) Vertreter: Rau, Albrecht

(56) Entgegenhaltungen:
- EP-A- 0 734 849
- DE-A- 19 715 174
- US-A- 4 059 474
- US-A- 5 348 612
- US-A- 5 415 720

## Beschreibung

Die Erfindung betrifft eine Maschine zur Herstellung einer Wellpappebahn sowie ein Verfahren zur Kalibrierung des Beleimungsspaltes einer solchen Maschine.

Es ist durch offenkundige Vorbenutzung zur Einstellung der Breite des Beleimungsspaltes zwischen einer Riffelwalze und einer Leimauftragswalze in einer Wellpappemaschine bekannt, daß eine Bedienungsperson von Hand ein sogenanntes Spleißband mit vorgegebener Dicke zwischen die mit einer Wellbahn belegte Riffelwalze und die Leimauftragswalze hält. Anschließend wird der Abstand zwischen der Leimauftragswalze und der Riffelwalze reduziert. Dies geschieht bei rotierender Riffelwalze und rotierender Leimauftragswalze. Die Breite des Beleimungsspaltes wird solange reduziert, bis das Spleißband durch die rotierenden Walzen mitgenommen wird. Der Beleimungsspalt ist dann auf die Dicke des Spleißbandes eingestellt. Diese Art der Einstellung des Beleimungsspaltes hat jedoch den Nachteil, daß die Einstellung aufwendig ist und nicht automatisch erfolgen kann. Ferner besteht die Gefahr, daß die Hand, mit der die Bedienungsperson das Spleißband hält, in den Beleimungsspalt gezogen und verletzt wird.

Aus der DE 197 15 174 A1 ist eine Maschine zur Herstellung einer Wellpappebahn bekannt. Die Leimauftragswalze wird unmittelbar gegen die einen Teil der Riffelwalze umschlingende Wellbahn gedrückt. Ein Beleimungsspalt zwischen der Wellbahn und der Mantelfläche der Beleimungswalze ist nicht vorhanden. Zur Einstellung einer vorgegebenen Anpreßkraft zwischen Beleimungswalze und Wellbahn ist eine Kraftmeßeinheit sowie eine Einrichtung zur Veränderung des Abstandes zwischen Riffelwalze und Leimauftragswalze vorgesehen. Nachteilig an dieser Anordnung ist, dass die Leimauftragswalze mit einer vorgegebenen Kraft gegen die Riffelwalze drückt, wodurch die Leimauftragswalze möglicherweise beschädigt wird.

Aus der US 5,415,720 ist eine Maschine zur Herstellung einer Wellpappebahn bekannt, die eine gelagerte Riffelwalze, eine Leimauftrags-Einrichtung mit einer gelagerten Leimauftragswalze, einen Beleimungsspalt und eine Kalibrier-Einrichtung zur Einstellung der Breite des Beleimungsspaltes umfasst. Die Breite des Beleimungsspaltes zwischen der Leimauftragswalze und der Riffelwalze wird mittels eines Wirbelstrom-Abstandssensors erfasst. Der Wirbelstrom-Abstandssensor ist an einem Gestell angebracht, an dem die Leimauftragswalze drehbar gelagert ist und das relativ zur Riffelwalze verschiebbar ist. Die Einstellung des Beleimungsspaltes erfolgt mittels einer Regeleinrichtung, die einen Verstellantrieb derart ansteuert, dass ein am Gestell angeordneter verstellbarer Anschlag, der sich gegen die gelagerte Riffelwalze abstützt, den gewünschten Abstand herstellt. Eine derartige Anordnung weist die Nachteile auf, dass die Erfassung der Breite des Beleimungsspaltes mittels des Wirbelstrom-Abstandssensors sowie die Einstellung der Spaltbreite über den verschiebbaren Anschlag aufwändig und empfindlich gegenüber Verschmutzungen ist.

Der Erfindung liegt somit die Aufgabe zugrunde, eine Maschine zur Herstellung von Wellpappe bereitzustellen, bei der die Einstellung des Beleimungsspaltes möglichst einfach und automatisch erfolgen kann.

Die Aufgabe wird durch die Merkmale des Anspruchs 1 sowie durch das Verfahren gemäß Anspruch 10 gelöst. Der Kern der Erfindung besteht darin, das Lager der Leimauftragswalze gegen das Lager der Riffelwalze mit einer vorgegebenen Kraft zu drücken und die Lageranpress-Kraft zwischen beiden Lagern zu messen. Der Abstand zwischen beiden Lagern wird anschließend solange reduziert, bis die Leimauftragswalze in Kontakt mit der Riffelwalze kommt. Dies wird dadurch detektiert, dass die Langeranpress-Kraft abfällt, da ein Teil der Andrück-Kraft über die Walzen übertragen wird.

Weitere vorteilhafte Ausgestaltungen der Erfindung ergeben sich aus den Unteransprüchen.

Zusätzliche Vorteile und Einzelheiten der Erfindung ergeben sich aus der Beschreibung anhand der Zeichnung. Es zeigen:
- Fig. 1: eine Maschine zur Herstellung einer einseitig kaschierten Wellpappebahn in einer vertikalen, teilweise aufgebrochenen Darstellung,
- Fig. 2: einen Querschnitt durch die linke Hälfte der Maschine gemäß der Schnittlinie II-II in Fig. 1, und
- Fig. 3: einen Querschnitt durch die rechte Hälfte der Maschine gemäß der Schnittlinie II-II in Fig. 1.

Eine Maschine zur Herstellung von Wellpappe weist ein Maschinengestell 1 auf, in dem eine untere Riffelwalze 2 und eine obere Riffelwalze 3 mittels Wellen 4 bzw. 5 drehbar gelagert sind. Sie weisen zueinander parallele Achsen 6 bzw. 7 auf. An ihren Zylinderoberflächen sind sie mit sich parallel zu den Achsen 6, 7 erstreckenden Riffelungen 8 bzw. 9 versehen, die im Berührungsbereich 10 der beiden Riffelwalzen 2, 3 miteinander kämmen. Eine der Riffelwalzen 2, 3, und zwar üblicherweise die obere Riffelwalze 3, ist in einer Drehrichtung 11 angetrieben, während die andere Riffelwalze, üblicherweise also die untere Riffelwalze 2, in einer Drehrichtung 12 von der anderen Riffelwalze 3 mitgenommen wird. In Drehrichtung 11 bzw. 12 dem Berührungsbereich 10 nachgeordnet ist eine Leimauftrags-Einrichtung 13 im Maschinengestell 1 angeordnet. Im oberen Bereich der Riffelwalze 3 ist eine Anpreß-Einrichtung 14 vorgesehen, die eine erste Umlenkwalze 15, eine zweite Umlenkwalze 16 und ein Anpreßband 17 aufweist. Die Umlenkwalzen 15 und 16 sind mittels Wellenzapfen 18 in Lagern 19 des Maschinengestells 1 jeweils um eine Achse 20 drehbar gelagert und werden von der oberen Riffelwalze 3 über das Anpreßband 17 mitgenommen, welches entsprechend dem Richtungspfeil 21 umläuft.

Die Leimauftrags-Einrichtung 13 weist eine Leimauftragswalze 22, eine Leimdosierwalze 23 und ein Leimbehälter 24 auf. Die Leimauftragswalze 22 weist an ihren längsseitigen Enden Lagerzapfen 25 auf, die jeweils in einem ein Lagergehäuse 26 aufweisenden Lager 27 um eine Achse 28 drehbar gelagert sind. Das Lagergehäuse 26 ist in einer Wand 29 des Maschinengestells 1 angeordnet. Die Achse 28 der Leimauftragswalze 22 verläuft parallel zu der Achse 7 der oberen Riffelwalze 3, wobei zwischen der Riffelwalze 3 und der Leimauftragswalze 22 ein Beleimungsspalt 30 der Breite B gebildet wird. Ebenso weist die Riffelwalze 3 an ihren längsseitigen Enden Lagerzapfen 31 auf, die jeweils in einem ein Lagergehäuse 32 aufweisenden Lager 33 angeordnet sind, wobei das Lagergehäuse 32 in der Wand 29 angeordnet ist. Die Leimauftragswalze 22 wird gleichsinnig mit der Riffelwalze 3 entlang der Drehrichtung 34 mit annähernd gleicher Umfangsgeschwindigkeit wie die Riffelwalze 3 angetrieben.

Die Leimauftragswalze 22 taucht mit einem Teil ihrer Mantelfläche 35 in das Leimbehälter 24. In Folge ihrer Rotation wird fortlaufend ein Leimfilm aus dem Leimbad 24 auf die Mantelfläche 35 aufgebracht. Die Leimdosierwalze 23 ist gegen die Leimauftragswalze 22 zustellbar und begrenzt mit dieser einen einstellbaren Dosierspalt 36. Die Leimauftragswalze 22 weist an ihren beiden Enden einen konzentrisch zur Achse 28 ausgebildeten, mit der Leimauftragswalze 22 verbundenen Anlaufring 36a auf. Dieser weist einen Außendurchmesser D_{A} auf, der größer, insbesondere geringfiigig größer ist als der Außendurchmesser D_{L} der Leimauftragswalze 22 im Bereich zwischen den Anlaufringen 36a.

Zur Einstellung der Breite B des Beleimungsspaltes 30 ist eine Kalibrier-Einrichtung 37 vorgesehen. Diese umfaßt im Bereich beider Enden der Leimauftragswalze 22 eine Andrück-Einheit 38, die eine senkrecht zur Achse 28 verschiebbare Kolbenstange 39 aufweist, die mit einer Andrück-Kraft A gegen das in einer Schiebeführung 40 senkrecht zur Achse 28 und in der durch die Achsen 7 und 28 aufgespannten Ebene verschiebbar geführte Lagergehäuse 26 drückt. Zwischen den Lagergehäusen 26 und 32 ist zueinander benachbart eine als Kraftmeßdose ausgebildete Kraftmeß-Einheit 41 und eine Stell-Einheit 42 zur Einstellung des Lager-Abstandes L zwischen den Lagergehäusen 26 und 32 vorgesehen. Die Stell-Einheit 42 weist einen mit dem Lagergehäuse 32 verbundenen Keil 43 und einen parallel zur Achse 28 zwischen der Kraftmeß-Einheit 41 und dem Keil 43 verschiebbaren Schiebe-Keil 44 auf, der von einem Spindelmotor 45 über eine Spindel 46 verschiebbar ist. An dem der Leimauftragswalze 22 zugewandten Ende des Lagergehäuses 26 ist gegenüber der Riffelwalze 3 ein im Handel erhältlicher Wirbelstrom-Sensor 47 zur Messung dessen Abstandes R zur Riffelwalze 3 vorgesehen. Der Wirbelstrom-Sensor 47, die Kraftmeß-Einheit 41, der Spindelmotor 45 und die Andrück-Einheit 38 sind über Steuer-Leitungen 48 mit einer Steuer-Einheit 49 verbunden. Fig. 3 zeigt die spiegelbildliche Darstellung zu Fig. 2, wobei die korrespondierenden Elemente dieselben Bezugszeichen wie in Fig. 2, jedoch mit einem hochgesetzten Strich erhalten.

Im folgenden wird zunächst die Wirkungsweise der Maschine im Normalbetrieb beschrieben. In den Berührungsbereich 10 läuft eine Papierbahn 50 ein, die durch die Riffelungen 8, 9 zu einer Wellbahn 51 wird. Die Wellbahn 51 weist Wellenspitzen 52 auf, die in der Leimauftrags-Einrichtung 13 mit Leim versehen werden. Die übrigen Bereiche der Wellbahn 51 werden nicht beleimt. Über die Umlenkwalze 16 wird eine Kaschierbahn 53 zugeführt, die ebenfalls aus Papier besteht und die gleiche Breite hat wie die Papierbahn 50. Die Kaschierbahn 53 wird gegen die Außenseite 54 des Anpreßbandes 17 eingeführt und in dem Bereich, in dem das Anpreßband 17 gegen die Riffelwalze 3 anliegt, gegen die Wellenspitzen 52 gedrückt und mit diesen verbunden. Anschließend wird die Einheit aus Wellbahn 51 und Kaschierbahn 53 um die Umlenkwalze 15 geführt.

Im folgenden wird die Kalibrierung der Breite B des Beleimungsspalts 30 beschrieben. Anfänglich sind die Riffelwalze 3 und die Leimauftragswalze 22 voneinander um mehr als die durch die Kalibrierung einzustellende Breite entfernt. Eine Andrück-Einheit 38 drückt an einem Ende der Leimauftragswalze 22 das Lagergehäuse 26 gegen das Lagergehäuse 32 mit einer Andrück-Kraft A. Weder die Leimauftragswalze 22 noch der Anlaufring 36a befinden sich in Kontakt mit der Riffelwalze 3. Die in der Kraftmeß-Einheit 41 gemessene Lager-Anpreß-Kraft P entspricht im wesentlichen der Andrück-Kraft A. Anschließend wird durch den Spindelmotor 45 der Schiebe-Keil 44 in Figur 2 nach links verschoben, wodurch sich der Lager-Abstand L reduziert. Dies geschieht solange, bis der Anlaufring 36a in Kontakt mit der Riffelwalze 3 kommt. In diesem Augenblick verzweigt sich der Pfad der Andrück-Kraft A, da nun ein Teil der Andrück-Kraft A über den Anlaufring 36a auf die Riffelwalze übertragen wird und ein anderer Teil weiterhin über das Lagergehäuse 26 und die Kraftmeß-Einheit 41 auf das Lager 32 übertragen wird. Deshalb fällt die in der Kraftmeß-Einheit 41 gemessene Lager-Anpreß-Kraft P ab, wodurch das Anliegen des Anlaufrings 36a an der Riffelwalze 3 detektiert wird. Der Außendurchmesser D_{A} des Anlaufrings 36a ist so gewählt, daß relativ zum sonstigen Außendurchmesser D_{L} der Leimauftragswalze 22 gilt: (D_{A} - D_{L}) /2 entspricht der Breite des kalibrierten Beleimungsspalts 30. Das Kalibrierverfahren wird an beiden Enden der Leimauftragswalze 22 durchgeführt. Durch die Steuer-Einheit 49 kann der Kalibriervorgang vollkommen automatisch an beiden Enden der Leimauftragswalze 22 durchgeführt werden. Durch den gegenüber der Leimauftragswalze 22 vorstehenden Anlaufring 36a wird vermieden, daß die Leimauftragswalze 22 mit der Riffelwalze 3 in Berührung kommt, wodurch die Oberfläche der Leimauftragswalze 22 beschädigt werden könnte. Der Überstand (D_{A}-D_{L}) /2 des Anlaufrings 36a gegenüber der Leimauftragswalze 22 ist so gewählt, daß er kleiner ist als die kleinste zu verarbeitende Dicke der Wellbahn 51.

Nach der Kalibrierung des Beleimungsspalts 30 wird die Leimauftragswalze 22 wieder geringfügig von der Riffelwalze 3 abgehoben. Der so eingestellte Beleimungsspalt 30 weist eine bekannte Breite auf, die sich aus der Breite des kalibrierten Beleimungsspaltes 30 sowie der Höhe, um die die Leimauftragswalze 22 abgehoben wurde, ergibt. Diese Höhe kann durch den Wirbelstromsensor 47 gemessen werden. Der Beleimungsspalt 30 wird so eingestellt, daß seine Breite der Dicke der Wellbahn 51 zuzüglich eines vorgegebenen Schlupfs, der zwischen 0,01 mm und 0,03 mm, insbesondere 0,02 mm, liegt, entspricht. Während des Betriebs werden Änderungen der Spaltbreite B, die z. B. durch thermische Ausdehnung entstehen können, durch den Wirbelstrom-Sensor 47 gemessen und über die Steuer-Einheit 49 und die Stell-Einheit 42 automatisch ausgeglichen.

Es ist möglich, an der Leimauftragswalze 22 keine Anlaufringe 36a vorzusehen. In diesem Fall erfolgt die Zustellung der Leimauftragswalze 22 unmittelbar gegen die die Riffelwalze 3 teilweise umschlingende Wellbahn 51. Dies ist besonders bei Papierbahnen 50 äußerst geringer Dicke von Bedeutung, da in diesem Fall der Anlaufring 36a kaum meßbar gegenüber der Leimauftragswalze 22 hervorstehen müßte.

Gerade die vorstehend angesprochene Lösung, bei der die Leimauftragswalze 22 unmittelbar gegen die die Riffelwalze 3 teilweise umschlingende Wellbahn 51 zugestellt wird, ermöglicht es, gleichermaßen in einem Durchgang die Kalibrierung der Leimauftragswalze 22 und deren Einstellung in einem durchgehenden Vorgang vorzunehmen. Hierzu wird nach dem Kontakt zwischen Leimauftragswalze 22 und Wellbahn 51 die Leimauftragswalze 22 wieder geringfügig von der Wellbahn 51 abgehoben, und zwar um einen Betrag von 0,01 bis 0,03 mm bevorzugt etwa 0,02 mm.

Während der Beleimung wird die Leimauftragswalze 22 in allen Anwendungsfällen gegenüber der Riffelwalze 3 und damit gegenüber der Wellbahn 51 mit Schlupf angetrieben, und zwar mit einer Umfangsgeschwindigkeit die 1 bis 10 % niedriger ist; die Leimauftragswalze 22 läuft also gegenüber der Wellbahn 51 nach.

## Patentansprüche

1. Maschine zur Herstellung einer Wellpappebahn, welche mindestens eine Wellenspitzen (52) aufweisende Wellbahn (51) und mindestens eine mit den Wellenspitzen (52) verklebte Kaschierbahn (53) aufweist, umfassend:
a) mindestens eine der Formgebung der Wellbahn (51) dienende Riffelwalze (3), welche aufweist
i) eine Riffelwalzen-Achse (7), um die die Riffelwalze (3) drehbar ist,
ii) ein erstes Riffelwalzen-Ende mit einem ersten Riffelwalzen-Lagerzapfen (31), der in einem ersten Riffelwalzen-Lager (33) gelagert ist, und
iii) ein zweites Riffelwalzen-Ende mit einem zweiten Riffelwalzen-Lagerzapfen (31'), der in einem zweiten Riffelwalzen-Lager (33') gelagert ist,
b) eine Leimauftrags-Einrichtung (13) zum Auftrag von Leim auf die Wellenspitzen (52) mit einer Leimauftragswalze (22), die
i) eine Leimauftragswalzen-Achse (28) aufweist, um die die Leimauftragswalze (22) drehbar ist und die parallel zu der Riffelwalzen-Achse (7) verläuft,
ii) ein erstes Leimauftragswalzen-Ende mit einem ersten Leimauftragswalzen-Lagerzapfen (25) aufweist, der in einem ersten Leimauftragswalzen-Lager (27) gelagert ist, das dem ersten Riffelwalzen-Lager (33) zugeordnet ist,
iii) ein zweites Leimauftragswalzen-Ende mit einem zweiten Leimauftragswalzen-Lagerzapfen (25') aufweist, der in einem zweiten Leimauftragswalzen-Lager (27') gelagert ist, das dem zweiten Riffelwalzen-Lager (33') zugeordnet ist,
iv) zwischen sich und der Riffelwalze (3) einen Beleimungsspalt (30) einer Breite B begrenzt, und
v) zur Einstellung der Breite B des Beleimungsspaltes (30) auf die Riffelwalze (3) zustellbar ist, und
c) eine Kalibrier-Einrichtung (37) zur Einstellung der Breite B des Beleimungsspaltes (30), **dadurch gekennzeichnet, dass** die Kalibrier-Einrichtung (37) umfasst:
d) mindestens eine Andrück-Einheit (38, 38') zum Andrücken eines Leimauftragswalzen-Lagers (27, 27') gegen das zugeordnete Riffelwalzen-Lager (33, 33') mit einer Andrück-Kraft A,
e) mindestens eine Kraftmess-Einheit (41, 41') zur Messung einer Lager-Anpress-KraR P zwischen dem angedrückten Leimauftragswalzen-Lager (27, 27') und dem zugeordneten Riffelwalzen-Lager (33, 33'),
f) mindestens eine Stell-Einheit (42, 42') zur Einstellung eines Lager-Abstandes L zwischen einem angedrückten Leimauftragswalzen-Lager (27, 27') und dem zugeordneten Riffelwalzen-Lager (33, 33'), und
g) mindestens eine Steuer-Einrichtung (49, 49'), welche mit der mindestens einen Kraftmess-Einheit (41, 41') und der mindestens einen Stell-Einheit (42, 42') zur Übertragung von Signalen verbunden ist und die mindestens eine Stell-Einheit (42, 42') in der Weise ansteuert, dass mindestens ein Lager-Abstand L reduziert wird, bis die Lager-Anpress-Kraft P durch die Kontaktierung von Leimauftragswalze (22) und Riffelwalze (3) abfällt.

2. Maschine gemäß Anspruch 1, **dadurch gekennzeichnet, dass** die Steuer-Einrichtung (49, 49') zur Übertragung von Signalen mit der Andrück-Einheit (38, 38') verbunden ist.

3. Maschine gemäß Anspruch 1, **dadurch gekennzeichnet, dass** die Kalibrier-Einrichtung (37) zwei Andrück-Einheiten (38, 38') aufweist.

4. Maschine gemäß Anspruch 1, **dadurch gekennzeichnet, dass** die Kalibrier-Einrichtung (37) zwei Kraftmess-Einheiten (41, 41') aufweist.

5. Maschine gemäß Anspruch 4, **dadurch gekennzeichnet, dass** die Kalibrier-Einrichtung (37) zwei Stell-Einheiten (42, 42') aufweist.

6. Maschine gemäß Anspruch 5, **dadurch gekennzeichnet, dass** mindestens eine der Stell-Einheiten (42, 42') zwei relativ zueinander verschiebbare Keile (43, 44; 43', 44') aufweist.

7. Maschine gemäß Anspruch 6, **dadurch gekennzeichnet, dass** der eine Keil (44, 44') der mindestens einen Stell-Einheit (42, 42') durch einen Antrieb relativ zu dem anderen ortsfesten Keil (43, 43') verschiebbar ist.

8. Maschine gemäß Anspruch 1, **dadurch gekennzeichnet, dass** die Leimauftragswalze (22) an mindestens einem Leimauftragswalzen-Ende einen konzentrisch zur Leimauftragswalzen-Achse (28) angeordneten Anlaufring (36a, 36a') mit einem Außendurchmesser D_{A} aufweist, dass die Leimauftragswalze (22) einen Außendurchmesser D_{L} aufweist und dass für den Außendurchmesser D_{A} und D_{L} gilt: D_{A} > D_{L}.

9. Maschine gemäß Anspruch 1, **dadurch gekennzeichnet, dass** die Riffelwalze eine sie zumindest teilweise umschlingende Wellbahn (51) aufweist und die mindestens eine Stell-Einheit (42, 42') in der Weise angesteuert wird, dass ein Lager-Abstand L reduziert wird, bis die Lager-Anpress-Kraft P durch einen Kontakt von Leimauftragswalze (22) und Wellbahn (51) abfällt.

10. Verfahren zur Kalibrierung einer Maschine zur Herstellung einer Wellpappebahn umfassend folgende Schritte:
a) Bereitstellen einer Maschine zur Herstellung einer Wellpappebahn, welche mindestens eine Wellenspitzen (52) aufweisende Wellbahn (51) und mindestens eine mit den Wellenspitzen (52) verklebte Kaschierbahn. (53) aufweist, umfassend:
i) mindestens eine der Formgebung der Wellbahn (51) dienende Riffelwalze (3), welche aufweist eine Riffelwalzen-Achse (7), um die die Riffelwalze (3) drehbar ist, ein erstes Riffelwalzen-Ende mit einem ersten Riffelwalzen-Lagerzapfen (31), der in einem ersten Riffelwalzen-Lager (33) gelagert ist, und ein zweites Riffelwalzen-Ende mit einem zweiten Riffelwalzen-Lagerzapfen (31'), der in einem zweiten Riffelwalzen-Lager (33') gelagert ist,
ii) eine Leimauftrags-Einrichtung (13) zum Auftrag von Leim auf die Wellenspitzen (52) mit einer Leimauftragswalze (22), die eine Leimauftragswalzen-Achse (28) aufweist, um die die Leimauftragswalze (22) drehbar ist und die parallel zu der Riffelwalzen-Achse (7) verläuft, ein erstes Leirnauftragswalzen-Ende mit einem ersten Leimauftragswalzen-Lagerzapfen (25) aufweist, der in einem ersten Leimauftragswalzen-Lager (27) gelagert ist, das dem ersten Riffelwalzen-Lager (33) zugeordnet ist, ein zweites Leimauftragswalzen-Ende mit einem zweiten Leimauftragswalzen-Lagerzapfen (25') aufweist, der in einem zweiten Leimauftragswalzen-Lager (27') gelagert ist, das dem zweiten Riffelwalzen-Lager (33') zugeordnet ist, zwischen sich und der Riffelwalze (3) einen Beleimungsspalt (30) einer Breite B begrenzt, und zur Einstellung der Breite B des Beleimungsspaltes (30) auf die Riffelwalze (3) zustellbar ist, und
iii) eine Kalibrier-Einrichtung (37) zur Einstellung der Breite B des Beleimungsspaltes (30) mit mindestens einer Andrück-Einheit (38, 38') zum Andrücken eines Leimauftragswalzen-Lagers (27, 27') gegen das zugeordnete Riffelwalzen-Lager (33, 33') mit einer Andrück-Kraft A, mindestens einer Kraftmess-Einheit (41, 41') zur Messung einer Lager-Anpress-Kraft P zwischen dem angedrückten Leimauftragswalzen-Lager (27, 27') und dem zugeordneten Riffelwalzen-Lager (33, 33'), und mindestens einer Stell-Einheit (42, 42') zur Einstellung eines Lager-Abstandes L zwischen einem angedrückten Leimauftragswalzen-Lager (27, 27') und dem zugeordneten Riffelwalzen-Lager (33, 33'),
b) Positionieren der Leimauftragswalze (22) in einer Ausgangsposition, in der die Leimauftragswalze (22) nicht in Kontakt mit der Riffelwalze (3) steht, und
c) Reduktion mindestens eines Lager-Abstandes L durch die Stell-Einheit (42), bis die Lager-Anpress-Kraft P durch einen Kontakt von Leimauftragswalze (22) und Riffelwalze (3) abfällt.

11. Verfahren nach Anspruch 10, **dadurch gekennzeichnet, dass** über die Riffelwalze (3) eine Wellbahn (51) geführt ist, dass der Lager-Abstand reduziert wird, bis die Lager-Anpress-Kraft P bei Kontakt von Leimauftragswalze (22) und Wellbahn (51) abfällt und dass anschließend der Lager-Abstand L um einen vorgegebenen Betrag vergrößert wird.

12. Verfahren nach Anspruch 11, **dadurch gekennzeichnet, dass** der Lager-Abstand L um einen Betrag von 0,01 bis 0,03 mm vergrößert wird.

13. Verfahren nach Anspruch 11, **dadurch gekennzeichnet, dass** die Reiffelwalze (3) und die Leimauftragswalze (22) mit unterschiedlichen Umfangsgeschwindigkeiten drehangetrieben werden.

14. Verfahren nach Anspruch 13, **dadurch gekennzeichnet, dass** die Leimauftragswalze (22) mit einer um 1 bis 10 % niedrigeren Umfangsgeschwindigkeit umläuft als die Riffelwalze (3) mit der Wellbahn (51).

## Claims

1. Machine for producing a corrugated cardboard sheet, which comprises at least one corrugated sheet (51) comprising corrugation crests (52) and at least one liner sheet (53) that is glued to the corrugation crests (52), comprising
a) at least one corrugating roll (3), which serves to give the corrugated sheet (51) its shape, comprising
i) a corrugating-roll axis (7) around which the corrugating roll (3) can rotate,
ii) a first corrugating-roll end with a first corrugating-roll bearing journal (31), which is mounted in a first corrugating-roll bearing (33), and
iii) a second corrugating-roll end with a second corrugating-roll bearing journal (31'), which is mounted in a second corrugating-roll bearing (33'),
b) a gluing device (13) for applying glue onto the corrugation crests (52) by a glue roll (22) comprising
i) a glue-roll axis (28), around which the glue roll (22) can rotate, and which extends parallel to the corrugating-roll axis (7),
ii) a first glue-roll end with a first glue-roll bearing journal (25) mounted in a first glue-roll bearing (27), which corresponds to the first corrugating-roll bearing (33),
iii) a second glue-roll end with a second glue-roll bearing journal (25') mounted in a second glue-roll bearing (27'), which corresponds to the second corrugated-roll bearing (33'),
iv) delimiting, between itself and the corrugating roll (3), a glue gap (30) of a width B, and advanceable towards the corrugating roll (3)
v) for adjusting the width B of the glue gap (30) and
c) a calibration device (37) for adjusting the width B of the glue gap (30), **characterised in that** the calibration device (37) comprises:
d) at least one contact-pressure unit (38, 38') for pressing a glue-roll bearing (27, 27') against the corresponding corrugating-roll bearing (33,33') with a contact-pressure force A,
e) at least one force-measuring unit (41, 41') for measuring a force of a bearing contact pressure P between the pressed-on glue-roll bearing (27, 27') and the corresponding corrugating-roll bearing (33, 33'),
f) at least one adjusting unit (42, 42') for adjusting a bearing distance L between a pressed-on glue-roll bearing (27, 27') and the corresponding corrugating-roll bearing (33, 33'), and
g) at least one control unit (49, 49'), which is connected to the at least one force-measuring unit (41, 41') and the at least one adjusting unit (42, 42') for the transfer of signals, and which activates the at least one adjusting unit (42, 42') in such a way that at least one bearing distance L is reduced, until the force of the bearing contact pressure P decreases based on the glue roll (22) and the corrugating roll (3) coming into contact with one another.

2. Machine according to claim 1, **characterised in that** the control unit (49, 49') is connected, for the purpose of transferring signals, to the contact-pressure unit (38,38').

3. Machine according to claim 1, **characterised in that** the calibration device (37) comprises two contact-pressure units (38, 38').

4. Machine according to claim 1, **characterised in that** the calibration device (37) comprises two force-measuring units (41, 41').

5. Machine according to claim 4, **characterised in that** the calibration device (37) comprises two adjusting units (42, 42').

6. Machine according to claim 5, **characterised in that** at least one of the adjusting units (42, 42') comprises two wedges (43, 44; 43', 44') that are displaceable relative to one another.

7. Machine according to claim 6, **characterised in that** one wedge (44, 44') of the at least one adjusting unit (42, 42') is movable by a drive mechanism relative to the other wedge (43, 43'), which is stationary.

8. Machine according to claim 1, **characterised in that** the glue roll (22) comprises, on at least one glue-roll end, a stop ring (36a, 36a') that is arranged concentrically to the glue-roll axis (28) and has an external diameter D_{A}, that the glue roll (22) has an external diameter D_{L}, and that the following is true for the external diameters D_{A} and D_{L}: D_{A}>D_{L}.

9. Machine according to claim 1, **characterised in that** the corrugating roll has a corrugated sheet (51) that is at least partly wrapped around the former, and that the at least one adjusting unit (42, 42') comprises activation means (45) activating the adjustment unit (42, 42') to reduce a bearing distance L until the force of the bearing contact pressure P decreases due to the glue roll (22) and the corrugated sheet (51) coming into contact with one another.

10. Process for calibrating a machine for producing a corrugated cardboard sheet, comprising the following steps:
a) providing a machine for producing a corrugated cardboard sheet, which comprises at least one corrugated sheet (51) with corrugation crests (52) and at least one liner sheet (53) that is glued to the corrugation crests (52), comprising
i) at least one corrugating roll (3), which serves to give the corrugated sheet (51) its shape, comprising a corrugation-roll axis (7) around which the corrugation roll (3) can rotate, a first corrugating-roll end with a first corrugating-roll bearing journal (31), which is mounted in a first corrugating-roll bearing (33), and a second corrugating-roll end with a second corrugating-roll bearing journal (31'),
ii) a gluing device (13) for applying glue onto the corrugation crests (52) by a glue roll (22), comprising a glue-roll axis (28), around which the glue roll (22) can rotate and which extends parallel to the corrugating-roll axis (7), comprising a first glue-roll end with a first glue-roll bearing journal (25) mounted in a first glue-roll bearing (27), which corresponds to the first corrugating-roll bearing (33), comprising a second glue-roll end with a second glue-roll bearing journal (25') mounted in a second glue-roll bearing (27'), which corresponds to the second corrugated-roll bearing (33'), delimiting, between itself and the corrugating roll (3), a glue gap (30) of a width B, and which may be advanced toward the corrugating roll (3) for adjusting the width B of the glue gap (30)
iii) and a calibration device (37) for adjusting the width B of the glue gap (30) with at least one contact-pressure unit (38, 38') for pressing a glue-roll bearing (27, 27') against the corresponding corrugating-roll bearing (33, 33') with a contact-pressure force A, at least one force-measuring unit (41, 41') for measuring a bearing contact pressure P between the pressed-on glue-roll bearing (27, 27') and the corresponding corrugating-roll bearing (33, 33'), and at least one adjusting unit (42, 42') for adjusting a bearing distance L between a pressed-on glue-roll bearing (27, 27') and the corresponding corrugating-roll bearing (33, 33')
b) positioning of the glue roll (22) in a starting position in which the glue roll (22) is not in contact with the corrugating roll (3), and
c) reducing at least one bearing distance L by means of the adjusting unit (42), until the force of the bearing contact pressure P decreases due to a contact between the glue roll (22) and the corrugating roll (3).

11. Process according to claim 10, **characterised in that** a corrugated sheet (51) is guided via the corrugating roll (3), **in that** the bearing distance is reduced until the until the force of the bearing contact pressure P decreases due to contact between the glue roll (22) and the corrugating roll (3) and **in that** the bearing distance L is subsequently increased by a predetermined amount.

12. Process according to claim 11, **characterised in that** the bearing distance L is increased by an amount of 0.01 to 0.03 mm.

13. Process according to claim 11, **characterised in that** the corrugating roll (3) and the glue roll (22) are rotationally driven at different circumferential speeds.

14. Process according to claim 13, **characterised in that** the glue roll (22) rotates at a circumferential speed that is 1 to 10 % lower than that of the corrugating roll (3) with the corrugated sheet (51).

## Revendications

1. Machine pour la fabrication d'une bande de carton ondulé, qui comporte au moins une bande de cannelure (51) munie de crêtes de cannelure (52) et au moins une bande de recouvrement (53) collée contre les crêtes de cannelure (52), comprenant :
a) au moins un cylindre cannelé (3), qui est destiné au formage de la bande de cannelure (51) et comporte
i) un axe (7), autour duquel le cylindre cannelé (3) peut tourner,
ii) une première extrémité de cylindre cannelé avec un premier tourillon (31) du cylindre cannelé, qui est logé dans un premier palier (33) du cylindre cannelé, et
iii) une deuxième extrémité avec un deuxième tourillon (31') du cylindre cannelé, qui est logé dans un deuxième palier (33') du cylindre cannelé,
b) un dispositif d'encollage (13), qui est destiné à appliquer la colle sur les crêtes de cannelure (52) au moyen d'un rouleau encolleur (22) et comporte
i) un axe (28), autour duquel le rouleau encolleur (22) peut tourner et qui est parallèle à l'axe (7) du cylindre cannelé,
ii) une première extrémité de rouleau encolleur avec un premier tourillon (25) de rouleau encolleur, qui est logé dans un premier palier (27) du rouleau encolleur, qui est associé au premier palier (33) du cylindre cannelé,
iii) une deuxième extrémité de rouleau encolleur avec un deuxième tourillon (25') de rouleau encolleur, qui est logé dans un deuxième palier (27') de rouleau encolleur, qui est associé au deuxième palier (33') du cylindre cannelé,
iv) délimite entre lui-même et le cylindre cannelé (3) une fente d'encollage (30) avec une largeur B, et
v) peut être approché du cylindre cannelé (3) pour le réglage de la largeur B de la fente d'encollage (30), et
c) un dispositif de calibrage (37) destiné à régler la largeur B de la fente d'encollage (30), **caractérisée en ce que** le dispositif de calibrage (37) comporte :
d) au moins une unité de pression (38, 38') pour pousser avec une force de pression A un palier de rouleau encolleur (27, 27') contre le palier de cylindre cannelé (33, 33') associé,
e) au moins une unité de mesure des forces (41, 41') destinée à mesurer une force de pression P entre le palier du rouleau encolleur (27, 27') en appui et le palier du cylindre cannelé (33, 33') associé,
f) au moins une unité de réglage (42, 42') destinée à régler une distance L entre un palier du rouleau encolleur (27, 27') en appui et un palier du cylindre cannelé (33, 33') associé, et
g) au moins une unité de commande (49, 49'), qui est reliée avec ladite au moins une unité de mesure des forces (41, 41') et ladite au moins une unité de réglage (42, 42') pour la transmission de signaux et qui commande au moins une unité de réglage (42, 42') de telle sorte qu'au moins une distance entre paliers L soit diminuée jusqu'à ce que la force de pression P entre les paliers chute par l'établissement d'un contact entre le rouleau encolleur (22) et le cylindre cannelé (3).

2. Machine selon la revendication 1, **caractérisée en ce que** l'unité de commande (49, 49') pour la transmission des signaux est reliée à l'unité de pression (38, 38').

3. Machine selon la revendication 1, **caractérisée en ce que** le dispositif de calibrage (37) comporte deux unités de pression (38, 38').

4. Machine selon la revendication 1, **caractérisée en ce que** le dispositif de calibrage (37) comporte deux unités de mesure des forces (41, 41').

5. Machine selon la revendication 4, **caractérisée en ce que** le dispositif de calibrage (37) comporte deux unités de réglage (42, 42').

6. Machine selon la revendication 5, **caractérisée en ce qu'**au moins une des unités de réglage (42, 42') comporte deux cales (43, 44 ; 43', 44') mobiles l'une par rapport à l'autre.

7. Machine selon la revendication 6, **caractérisée en ce que** l'une des cales (44, 44') de ladite au moins une unité de réglage (42, 42') est mobile par rapport à l'autre cale fixe (43, 43') par l'intermédiaire d'un moteur.

8. Machine selon la revendication 1, **caractérisée en ce que** le rouleau encolleur (22) comporte sur au moins une extrémité une bague de butée (36a, 36a') agencée concentriquement à l'axe du rouleau encolleur (28) et ayant un diamètre extérieur D_{A}, **en ce que** le rouleau encolleur (22) a un diamètre extérieur D_{L} et **en ce que** pour le diamètre extérieur D_{A} et D_{L} on applique D_{A} > D_{L}.

9. Machine selon la revendication 1, **caractérisée en ce que** le cylindre cannelé comporte une bande de cannelure (51) qui s'enroule au moins en partie autour de lui et ladite au moins une unité de réglage (42, 42') est commandée de telle sorte qu'une distance entre paliers L est diminuée jusqu'à ce que la force de pression P entre les paliers chute à la suite d'un contact entre le rouleau encolleur (22) et la bande de cannelure (51).

10. Procédé pour le calibrage d'une machine destinée à la fabrication d'une bande de carton ondulé, comprenant les étapes suivantes :
a) préparation d'une machine pour la fabrication d'une bande de carton ondulé, qui comporte au moins une bande de cannelure (51) munie de crêtes de cannelure (52) et au moins une bande de recouvrement (53) collée contre les crêtes de cannelure (52), comprenant :
i) au moins un cylindre cannelé (3) destiné au formage de la bande de cannelure (51), lequel comporte un axe (7), autour duquel le cylindre cannelé (3) peut tourner, une première extrémité de. cylindre cannelé avec un premier tourillon (31) de cylindre cannelé, qui est logé dans un premier palier (33) de cylindre cannelé, et une deuxième extrémité de cylindre cannelé avec un deuxième tourillon (31') de cylindre cannelé, qui est logé dans un deuxième palier (33') de cylindre cannelé,
ii) un dispositif d'encollage (13) destiné à appliquer la colle sur les crêtes de cannelure (52) au moyen d'un rouleau encolleur (22), qui comporte un axe (28), autour duquel le rouleau encolleur (22) peut tourner et qui est parallèle à l'axe (7) du cylindre cannelé, une première extrémité de rouleau encolleur avec un premier tourillon (25) de rouleau encolleur, qui est logé dans un premier palier (27) du rouleau encolleur, lequel est associé au premier palier (33) du cylindre cannelé, une deuxième extrémité de rouleau encolleur avec un deuxième tourillon (25') de rouleau encolleur, qui est logé dans un deuxième palier (27') du rouleau encolleur, lequel est associé au deuxième palier (33') du cylindre cannelé, délimite entre lui-même et le cylindre cannelé (3) une fente d'encollage (30) avec une largeur B, et peut être approché du cylindre cannelé (3) pour le réglage de la largeur B de la fente d'encollage (30), et
iii) un dispositif de calibrage (37) destiné à régler la largeur B de la fente d'encollage (30), lequel comporte au moins une unité de pression (38, 38') pour pousser avec une force de pression A un palier de rouleau encolleur (27, 27') contre le palier de cylindre cannelé (33, 33') associé, au moins une unité de mesure des forces (41, 41') destinée à mesurer une force de pression P entre le palier du rouleau encolleur (27, 27') en appui et le palier du cylindre cannelé (33, 33') associé, et au moins une unité de réglage (42, 42') destinée à régler une distance L entre un palier du rouleau encolleur (27, 27') en appui et un palier du cylindre cannelé (33, 33') associé,
b) positionnement du rouleau encolleur (22) dans une position de départ, dans laquelle le rouleau encolleur (22) n'est pas en contact avec le cylindre cannelé (3), et
c) diminution d'au moins une distance entre paliers L, par l'unité de réglage (42) jusqu'à ce que la force de pression P entre les paliers chute par l'établissement d'un contact entre le rouleau encolleur (22) et le cylindre cannelé (3).

11. Procédé selon la revendication 10, **caractérisé en ce qu'**une bande de cannelure (51) défile sur le cylindre cannelé (3), **en ce que** la distance entre paliers L est diminuée jusqu'à ce que la force de pression P entre paliers chute par l'établissement d'un contact entre le rouleau encolleur (22) et la bande de cannelure (51) et **en ce que**, enfin, la distance entre paliers L est agrandie d'une valeur prédéfinie.

12. Procédé selon la revendication 11, **caractérisé en ce que** la distance entre paliers L est augmentée d'une valeur de 0,01 mm à 0,03 mm.

13. Procédé selon la revendication 11, **caractérisé en ce que** le cylindre cannelé (3) et le rouleau encolleur (22) sont entraînés en rotation avec des vitesses de rotation différentes.

14. Procédé selon la revendication 13, **caractérisé en ce que** le rouleau encolleur (22) tourne avec une vitesse de rotation de 1 à 10 % inférieure à la celle du cylindre cannelé (3) avec la bande de cannelure (51).
